# EUROPÄISCHE PATENTSCHRIFT

(11) **EP 0 070 793 B1**
(45) Veröffentlichungstag und Bekanntmachung des Hinweises auf die Patenterteilung: **21.08.1985**
(21) Anmeldenummer: 82730064.1
(22) Anmeldetag: 07.05.1982
(51) Int. Cl.: H01B 13/02, D07B 3/00, G02B 6/04

(54) **Vorrichtung zum SZ-Verseilen mit einer Verseilscheibe und einem Rohrspeicher**
Device for SZ-stranding with a twisting plate and a tube-shaped accumulator
Dispositif pour le câblage SZ avec une disque de toronnage et un accumulateur en forme de tube

(30) Priorität: 05.06.1981 DE 3123171
(43) Veröffentlichungstag der Anmeldung: 26.01.1983
(73) Patentinhaber: SIEMENS AKTIENGESELLSCHAFT, 80333 München (DE)
(72) Erfinder: Dzyck, Wolfgang, Ing.(Grad.), D-8632 Neustadt (DE); Hoppe, Bernd, D-1000 Berlin 19 (DE); Loczenski, Marin, Ing. (Grad.), D-8632 Neustadt (DE); Vogelsberg, Dieter, Dipl.-Ing., D-8630 Coburg (DE); Wolf, Fred, D-8633 Rödental (DE)

## Beschreibung

Die Erfindung bezieht sich auf eine Vorrichtung zum SZ-Verseilen mit Hilfe einer feststehenden Führungslochscheibe und einer reversierend angetriebenen Verseilscheibe, wobei die Verseilelemente längs einem konzentrisch zu der Verseilachse angeordneten, von der Führungslochscheibe bis zur Verseilscheibe reichenden rohrförmigen Führungs- und Speicherkörper (Rohrspeicher) der Verseilscheibe zugeführt werden, und mit einem getrennten Antrieb für die Verseilscheibe und den Rohrspeicher.

SZ-Verseilvorrichtungen, bei denen die Abläufe und die Abzüge fest im Raum stehen, gewinnen aus einer Reihe von Gründen in der Kabelfertigungstechnik immer mehr an Bedeutung. In manchen Fällen bewährt sich auch heute noch eine Vorrichtung zum SZ-Verseilen, wie sie in der DE-PS 682 267 beschrieben ist. Die aus dieser Druckschrift bekannte Maschine, die auch als Rohrspeicherverseilmaschine bezeichnet wird, arbeitet mit einer reversierend angetriebenen Verseilscheibe, der die Verseilelemente über einen Rohrspeicher zugeführt werden.

Eine Maschine dieser Art wird in der DE-GM-Schrift 7 113979 behandelt. Daraus ist auch der getrennte Antrieb der Verseilscheibe und des Rohrspeichers bekannt.

Bei der Verseilung mit einer solchen Rohrspeichermaschine werden die einzelnen Elemente z. T. wendelförmig auf die äußere Oberfläche des Rohrspeichers aufgebracht und von dort mit Hilfe eines Abzugs wieder abgezogen. Weil die Elemente bei diesem Vorgang über den Rohrspeicher gezogen werden, wird für ihn ein möglichst geringer Reibwert angestrebt, um die Zugspannung auf die Verseilelemente niedrig zu halten.

Die beim Durchlaufen der SZ-Verseilvorrichtung aufzubringenden Zugkräfte steigen erfahrungsgemäß überproportional mit dem Winkel an, mit dem die Verseilelemente das Rohr umschlingen. Bei ungleichmäßiger Verteilung der Umschlingungen in Längsrichtung müssen deshalb besonders große Kräfte überwunden werden, die zu Abrissen führen können. Deshalb ist man daran interessiert, die Umschlingungen gleichmäßig über den Rohrspeicher zu verteilen. Hinzu kommt, daß die Verseilelemente, wenn sie sich um den Rohrspeicher gelegt haben, einen wWürgeeffekt« auf diesen Körper ausüben und damit die Reibung noch erhöhen.

Der Erfindung liegt die Aufgabe zugrunde, die erwähnten Schwierigkeiten zu mindern.

Zur Lösung dieser Aufgabe wird gemäß der Erfindung vorgeschlagen, daß der Antrieb derart ausgebildet ist, daß der Rohrspeicher näherungsweise mit der halben Drehzahl der Verseilscheibe rotiert.

Als »näherungsweise« werden dabei Abweichungen vom exakten Wert in der Größe von ca. ± 20% angesehen.

Wenn man davon ausgeht, daß die Drehzahl vom Einlaufen eines Verseilelementes auf den Rohrkörper bis zur Verseilscheibe von null auf n steigt, wobei n die Drehzahl der Verseilscheibe ist, dann hat ein etwa mit halber Drehzahl angetriebener Rohrspeicher den Vorteil, daß an beiden Enden des Rohrspeichers das Verseilgut nur jeweils die halbe Drehzahldifferenz gegenüber dem Rohrspeicher aufweist und in der Speicher mitte die Drehzahl der Verseilgutes und des Rohrspeichers sogar übereinstimmen

Wegen des letztgenannten Sachverhaltes ist es vorteilhaft, auf dem näherungsweise mit der halben Drehzahl der Verseilscheibe angetriebe nen Rohrspeicher etwa in seiner Mitte eine star re Führungslochscheibe für die Verseilelenwnte anzuordnen, die dafür sorgt, daß die vor bzw. hinter dieser Zusatzlochscheibe vorhandenen Umschlingungen pro Längeneinheit des Rohrspeichers gleich groß sind.

Auch in diesem Falle gilt, daß die Anordnung der mit dem Rohrspeicher starr verbundenen Führungslochscheibe nur näherungsweise in seiner Mitte angeordnet zu sein braucht und von dieser Mittellage um ca. ± 20% entsprechend der Größe der Drehzahl des Rohrspeichers abweichen kann.

Den etwa in seiner Mitte mit einer fest mit ihm verbundenen Führungslochscheibe versehenen Rohrspeicher wird man vorzugsweise im Bereich dieser Führungslochscheibe in einem feststehenden Bock lagern. Auch der Antrieb für den Rohrspeicher kann mit Vorteil im Bereich des Lagerbockes angeordnet werden.

Die Erfindung wird anhand der in der Zeichnung schematisch dargestellten und nachfol gend beschriebenen Ausführungsbeispiele im einzelnen erläutert. In der Zeichnung zeigt
Fig. 1 ein Schemabild einer Rohrspeicherver seilmaschine, bei der der Rohrspeicher vom An trieb der Verseilscheibe unter Zwischenschaltung eines Getriebes angetrieben wird,
Fig. 2 eine Rohrspeicherverseilmaschine, bei der der Rohrspeicher mit einem eigenen Antrieb versehen ist,
Fig. 3 ein Schemabild einer Rohrspeicherverseilmaschine, bei der der Rohrspeicher eine starre Führungslochscheibe trägt,
Fig. 4 ein Detail der Fig. 3, die Lagerung des Rohrspeichers im Bereich der mit ihm fest ver bundenen Führungslochscheibe,
Fig. 5 ein Schemabild einer Rohrspeicherver seilmaschine mit einem verschiedene Drehzahl stufen aufweisenden Rohrspeicher.

Um die Darstellung zu vereinfachen, ist in den meisten Figuren nur ein entlang der äußeren Oberfläche des Rohrspeichers geführtes Vαr seilelement eingezeichnet. Gleiche Teile sind in allen Figuren mit gleichen Bezugszeichen verse hen.

Die Vorrichtung zum SZ-Verseilen gemäß Fig. 1 besteht aus einer vom Antrieb 11 reversie rend angetriebenen Verseilscheibe 10 und aus einem Rohrspeicher 20, der sich etwa zwischen der Verseilscheibe 10 und einer Führungsloch Scheibe 15 erstreckt. Der Antrieb des Rohrspeichers erfolgt vom Antrieb 11 der Verseilscheibe unter Zwischenschaltung eines Getriebes 23, das als Stufen oder Verstellgetriebe ausgebildet sem kann. Durch den Rohrspeicher werden die zur Kernlage gehörenden Verseilelemente 8 geführt, während die neu aufzubringenden Verseilelemente 9 von der Führungslochscheibe 15 entlang der äußeren Oberfläche des Rohrspeichers 20 der Verseilscheibe 10 zugeleitet werden. Die Fertigungsrichtung ist durch den Pfeil 12 gekennzeichnet.

Die Vorrichtung zum SZ-Verseilen gemäß Fig. 2 besteht aus einer von dem Antrieb 11 reversierend angetriebenen Verseilscheibe 10 und aus einem Rohrspeicher 20, der sich von der Verseilscheibe 10 bis zu einer feststehenden Führungslochscheibe 15 erstreckt. Dem Rohrspeicher ist ein gesonderter Antrieb 21 zugeordnet. Die massearme Verseilscheibe 10 kann so durch den eigenen Antrieb sehr schnell umgesteuert werden, während der mit großer Masse behaftete Rohrspeicher einen wesentlich robusteren Antrieb aufweist, der nicht mit gleicher Schnelligkeit umgesteuert zu werden braucht. Von den Verseilelementen wird die Kernlage 8 durch den Rohrspeicher hindurchgeführt, während die zu der neu aufzubringenden Lage gehörenden Verseilelemente 9 (nur ein Element dargestellt) durch die Führungslochscheibe 15 entlang der äußeren Oberfläche dem Rohrspeicher 20 der Verseilscheibe 10 zugeführt werden.

Fig. 3 zeigt eine Rohrspeicher-SZ-Verseileinrichtung mit dem in den Fig. 1 und 2 entsprechenden Aufbau aus Verseilscheibe 10, Rohrspeicher 20 und Führungslochscheibe 15. Nicht dargestellt sind die Antriebe. Es wird davon ausgegangen, daß die Verseilscheibe 10 mit einer Drehzahl n, betrieben wird, während der Rohrspeicher mit einer anderen Drehzahl n₂ betrieben wird, die näherungsweise gleich '/₂ n, ist. Diese Drehzahlverhältnisse ergeben eine besonders gleichmäßige Verteilung der Umschlingungen der Verseilelemente 9 über die ganze Länge des Rohrspeichers.

Etwa in der Mitte des Rohrspeichers 20 ist mit diesem starr verbunden eine Führungslochscheibe 25 angeordnet. Diese Führungslochscheibe sorgt dafür, daß die Zahl der vor bzw. hinter der Lochscheibe vorhandenen Umschlingungen der Verseilelemente 9 pro Längeneinheit des Rohrspeichers gleich groß sind.

In Fig. 4 ist in einer Detaildarstellung zur Fig. 3 der Bereich des Rohrspeichers 20 mit der Führungslochscheibe 25 vergrößert dargestellt. Der Rohrspeicher 20 ist über die Führungslochscheibe 25 mittels der Lager 26 und des Lagerbockes 27 gelagert. In diesem Bereich ist auch der gesonderte Antrieb 21 für den Rohrspeicher 20 vorgesehen.

Die in Fig. 5 dargestellte Rohrspeicher-SZ-Verseilmaschine (Verseilelemente der Übersichtlichkeit halber nicht dargestellt) besteht in üblicher Weise aus einer von einem Antrieb 11 reversierend betriebenen Verseilscheibe 10, einem mit gesondertem Antrieb 21 versehenen Rohrspeicher 20 und aus einer Führungslochscheibe 15. Mit der festen Führungslochscheibe 15 und mit der mit einer abweichend von der Rohrspeicherdrehzahl rotierenden Verseilscheibe 10 sind fest Hülsen 18 bzw. 13 verbunden, die den Rohrspeicher auf einem Teil seiner Länge übergreifen und so verschiedene Drehzahlbereiche des Rohrspeichers bilden.

Beträgt beispielsweise die Drehzahl der Verseilscheibe 100% und die des Rohrspeichers ca. 30 bis 70%, dann bildet die mit der Führungslochscheibe 15 verbundene Hülse einen Rohrspeicherabschnitt 51 mit der Drehzahl null, dem ein Abschnitt 52 mit der Drehzahl des Rohrspeichers 20 folgt. Daran schließt sich ein weiterer Abschnitt 53 an, der die Drehzahl der Verseilscheibe aufweist.

Die Verhältnisse können, wie ein Blick auf die Fig. 5 lehrt, leicht verändert werden, beispielsweise kann die Hülse 18 so lang ausgebildet werden, daß sie nahezu die Hälfte des Rohrspeichers 20 übergreift, so daß also der halben Länge des Rohrspeichers die Drehzahl null zukommt. In diesem Falle wird man den anschließenden Bereich des Rohrspeichers vielleicht mit 75% der Drehzahl der Verseilscheibe 10 betreiben. In jedem Fall erzielt man mit derartigen Vorrichtungen besonders gleichmäßige Umschlingungen der Verseilelemente entlang des ganzen Rohrspeichers.

## Patentansprüche

1. Vorrichtung zum SZ-Verseilen für elektrische Kabel oder Leitungen mit Hilfe einer feststehenden Führungslochscheibe (15) und einer reversierend angetriebenen Verseilscheibe (10), wobei die Verseilelemente längs einem konzentrisch zu der Verseilachse angeordneten, von der Führungslochscheibe (15) bis zur Verseilscheibe (10) reichenden rohrförmigen Führungs- und Rohrspeicher (20) , der Verseilscheibe zugeführt werden, und mit einem getrennten Antrieb für die Verseilscheibe (10) und den Rohrspeicher (20), dadurch gekennzeichnet, daß der Antrieb derart ausgebildet ist, daß der Rohrspeicher (20) näherungsweise mit der halben Drehzahl der Verseilscheibe (10) rotiert.

2. Vorrichtung nach Anspruch 1, dadurch gekennzeichnet, daß an dem näherungsweise mit der halben Drehzahl der Verseilscheibe (10) angetriebenen Rohrspeicher (20) etwa in seiner Mitte eine starre Führungslochscheibe (25) für die Verseilelemente (9) vorgesehen ist.

3. Vorrichtung nach Anspruch 2, dadurch gekennzeichnet, daß der Rohrspeicher (20) und die mit ihm starr verbundene Führungslochscheibe (25) im Bereich dieser Führungslochscheibe (25) in einem feststehenden Lagerbock (27) drehbar gelagert sind.

4. Vorrichtung nach Anspruch 3, dadurch gekennzeichnet, daß der Antrieb (21) für den Rohrspeicher (20) und der mit ihm starr verbundenen Puhrungstochscheibe (25) im Bereich des Lagerbockes (27) angeordnet ist.

## Claims

1. Apparatus for the SZ-stranding of electric cables or leads with the aid of a stationary perforated guide disk (15) and a reversingly driven stranding disk (10), wherein the stranding elements are fed to the stranding disk along a tubular guide store (20) which is arranged concentrically to the stranding axis and extends from the perforated guide disk (15) to the stranding disk (10), and having a separate drive for the stranding disk (10) and the tubular store (20), characterised in that the drive is so designed that the tubular store (20) rotates at approximately half the speed of the stranding disk (10).

2. Apparatus as claimed in claim 1, characterised in that a rigid perforated guide disk (25) for the stranding elements (9) is arranged approximately at the centre of the tubular store (20) which is driven at approximately half the speed of the stranding disk (10).

3. Apparatus as claimed in claim 2, characterised in that, in the region of the perforated guide disk (25), the tubular store (20) and the perforated guide disk (25) which is rigidly connected to the latter, are rotatably supported in a stationary bearing block.

4. Apparatus as claimed in claim 3, characterised in that the drive (21) for the tubular store (20) and the perforated guide disk (25) which is rigidly connected to the latter, are arranged in the vicinity of the bearing block (27).

## Revendications

1. Dispositif pour le câblage SZ de câbles ou conducteurs électriques à l'aide d'un disque perforé de guidage (15) disposé fixe et d'un disque de toronnage (10) entraîné alternativement dans un sens et dans l'autre, où les éléments de câble sont amenés au disque de toronnage le long d'un corps tubulaire de guidage et d'accumulation ou accumulateur tubulaire (20) qui est disposé sur l'axe de câblage et s'étend du disque perforé de guidage (15) jusqu'au disque de toronnage (10), et comprenant des entraînements séparés pour le disque de toronnage (10) et l'accumulateur tubulaire (20), caractérisé en ce que l'accumulateur tubulaire (20) tourne à peu près à la moitié de la vitesse du disque de toronnage (10).

2. Dispositif selon la revendication 1, caractérisé en ce qu'un disque perforé de guidage (25), qui est rigide et sert aux éléments de câble (9), est disposé à peu près au milieu de l'accumulateur tubulaire (20) , entraîné à peu prés à la moitié de la vitesse de rotation du disque de toronnage (10).

3. Dispositif selon la revendication 2, caractérisé en ce que l'accumulateur tubulaire (20) et le disque perforé de guidage (25), relié rigidement à l'accumulateur, sont montés rotatifs dans un support fixe (25) dans la région de ce disque perforé de guidage (25).

4. Dispositif selon la revendication 3, caractérisé en ce que l'entraînement (21) pour l'accumulateur tubulaire (20) et le dique perforé de guidage (25), relié rigidement à l'accumulateur, est disposé dans la région du support (27).
